# EUROPÄISCHE PATENTANMELDUNG

(11) **EP 1 331 380 A2**
(43) Veröffentlichungstag der Anmeldung: **30.07.2003**
(21) Anmeldenummer: 02027233.2
(22) Anmeldetag: 06.12.2002
(51) Int. Cl.: F02D 9/10

(54) **Stelleinrichtung für eine Drosselklappe**

(30) Priorität: 26.01.2002 DE 10203042
(71) Anmelder: Bayerische Motoren Werke Aktiengesellschaft, 80809 München (DE)
(72) Erfinder: Andritzky, Bernd, 82216 Maisach (DE)

(57) **Zusammenfassung**

Stelleinrichtung zum Verstellen einer Drosselklappe einer Brennkraftmaschine mit progressiver Kraft-/Wegwandlung zwischen Betätigungseinrichtung und Drosselklappe mit einer ersten Rückstellfeder, wobei der progressivitätsbedingte Betätigungskraftanstieges mittels einer zweiten Rückstellfeder kompensiert wird.

## Beschreibung

Die Erfindung betrifft gemäß dem Oberbegriff des Anspruchs 1 eine Stelleinrichtung zum Verstellen einer Drosselklappe einer Brennkraftmaschine mit progressiver Kraft-/Wegwandlung zwischen Betätigungseinrichtung und Drosselklappe mit einer Rückstellfeder.

Üblicherweise erfolgt die Verstellung von Drosselklappen von Verbrennungsmotoren mittels einer Betätigungseinrichtung gegen eine eine Rückstellkraft erzeugende Feder, wobei zusätzlich Systemverluste, welche im wesentlichen durch Reibungsverluste dargestellt werden, zu überwinden sind. Dabei nimmt die erforderliche Betätigungskraft mit zunehmenden Drosselklappenöffnungswinkel entsprechend der Federkennlinie der Rückstellfeder - gegebenenfalls gewandelt durch eine die Betätigungseinrichtung mit der Drosselklappe verbindende Kinematik - zu.

Um insbesondere im Bereich kleiner Drosselklappenöffnungswinkel eine gute Dosierbarkeit zu erreichen, ist es bekannt, zwischen Betätigungseinrichtung und Drosselklappe eine Kinematik zur Wegwandlung vorzusehen, so dass bei kleinen Drosselklappenöffnungswinkeln eine bestimmte Betätigung der Betätigungseinrichtung eine verhältnismäßig kleine Änderung des Drosselklappenöffnungswinkels und bei großen Drosselklappenöffnungswinkeln eine große Änderung bewirkt. Hierzu ist beispielsweise im Falle einer Seilzugbetätigung eine zur Drosselklappenwelle konzentrisch angeordnete Kurvenscheibe vorgesehen, welche für den Seilangriff bei kleinen Drosselklappenöffnungswinkeln einen großen wirksamen Hebel und mit zunehmendem Drosselklappenöffnungswinkel einen kleiner werdenden wirksamen Hebel aufweist.

Eine derartige wegwandelnde Kinematik zwischen Betätigungseinrichtung und Drosselklappe bedingt auch eine Kraftwandlung, wodurch sich nachteiliger weise aufgrund des mit zunehmender Drosselklappenöffnung für die Betätigungskraft ungünstiger werdenden Hebel die Betätigungskraft zusätzlich zu dem ohnehin federkennlinienbedingten Betätigungskraftanstieg erhöht.

Der Notwendigkeit folgend, einerseits zwar eine gute Dosierbarkeit im Bereich geringer Drosselklappenöffnungswinkel zu erlangen, andererseits jedoch einen zu großen Anstieg der erforderlichen Betätigungskraft im Bereich großer Drosselklappenöffnungswinkel zu vermeiden, schlägt beispielsweise die DE 34 03 760 C2 vor, die Wegwandlung zwischen Betätigungseinrichtung und Drosselklappe von der Kraftwandlung zu entkoppeln, indem eine Übersetzungseinrichtung für die Rückstellfeder und eine weitere Übersetzungseinrichtung zur Erzeugung der Progression vorgesehen sind; zu diesem Zweck sind zwei Kurvenscheiben vorhanden.

Die Anordnung gemäß der DE 34 03 760 C2 ist sowohl in Bezug auf die Montage als auch bezüglich der Herstellung sehr aufwändig und somit kostspielig, sie benötigt einen großen Bauraum und stellt keine flexible Lösung dar.

Es stellt sich daher die Aufgabe, eine eingangs genannte Stelleinrichtung welche zwischen Betätigungseinrichtung und Drosselklappe eine Kinematik zur insbesondere progressiven Kraft-/Wegwandlung aufweist, wodurch mit zunehmendem Drosselklappenöffnungswinkel neben dem federkennlinienbedingten ein progressivitätsbedingter Betätigungskraftanstieg auftritt derart weiterzubilden, dass mit einfachen Mitteln günstig, und nur einen geringen Bauraum beanspruchend, eine gute Dosierbarkeit im unteren Lasthebelbereich bei gleichzeitig geringer Betätigungskraft im oberen Lasthebelbereich erreicht wird. Die Stelleinrichtung soll weiterhin eine hohe Betriebssicherheit aufweisen und flexibel verwendbar sein.

Die Aufgabe wird erfindungsgemäß mit den Merkmalen des Anspruchs 1 gelöst, wobei der zugrundeliegende Gedanke die Kompensation insbesondere des progressivitätsbedingten Betätigungskraftanstieges umfasst.

Gemäß einer besonders bevorzugten Ausgestaltung der Erfindung sind zur Erzeugung einer Drosselklappenrückstellkraft eine erste und eine zweite Feder vorgesehen, deren Kräfte sich entsprechend der Parallelschaltung der Federn über den gesamten Drosselklappenöffnungswinkelverlauf addieren, wobei zumindest ein Teil des durch die erste Feder bedingten Betätigungskraftanstieges durch die zweite Feder kompensiert wird. Dabei reichen die addierten Rückstellkräfte der ersten und der zweiten Feder im Bereich kleiner Drosselklappenöffnungswinkel wenigstens aus, ein vollständiges Schließen der Drosselklappe zu bewirken.

Vorteilhafter weise erzeugt die erste Feder im Bereich maximaler Drosselklappenöffnung eine zur Überwindung der System(reibungs)verluste ausreichende Rückstellkraft, welche deutlich geringer ist, als die erforderliche Rückstellkraft bei einer herkömmlichen Stelleinrichtung, bei welcher die Rückstellkraft für ein vollständiges Schließen der Drosselklappe ausreichen muss.

Gemäß einer besonders vorteilhaften Ausgestaltung der Erfindung nimmt die Rückstellkraft der zweiten Feder mit zunehmender Drosselklappenöffnung ab, wobei sie im Bereich kleiner Drosselklappenöffnungswinkel ein Maximum aufweist und im Bereich maximaler Drosselklappenöffnung zumindest annähernd null ist, so dass ihr Beitrag zur Rückstellkraft maßgeblich im Bereich kleiner Drosselklappenöffnungswinkel liegt

Als besonders zweckmäßig ist es anzusehen, wenn die erste Feder eine Dreh- oder Spiralfeder und die zweite Feder eine Zug- oder Druckfeder ist.

Im folgenden wird ein besonders bevorzugtes Ausführungsbeispiel der Erfindung unter Bezugnahme auf Figuren näher erläutert, dabei zeigen schematisch und beispielhaft
- Figur 1: eine Anordnung der Federn bei geschlossener Drosselklappe sowie
- Figur 2: Betätigungskräfte über den Drosselklappenwinkel im Diagramm.

Figur 1 zeigt eine Anordnung 10 der Federn 12, 13 bei geschlossener Drosselklappe, die Pfeilrichtung deutet eine Bewegung in Offenrichtung an. Die in dieser Darstellung nicht gezeigte Drosselklappe ist drehfest auf der Welle 16 angeordnet, mit welcher ebenfalls drehfest eine Kurvenscheibe 11 verbunden ist. Die Kurvenscheibe 11 wird vorliegend mittels eines in einem Seilzughüllrohr 15 geführten Seilzuges 14 betätigt, wobei eine axiale Seilbewegung über den bei einer Bewegung jeweils wirksamen Kurvenscheibenradius entsprechend einem Hebel zur Kurvenscheibendrehachse 16 eine rotatorische Bewegung der Seilscheibe 11 bewirkt. Bei vollständig geschlossener Drosselklappe wirkt ein maximaler Hebel mit einem Scheibenradius A, beim Öffnen der Drosselklappe nimmt der wirksame Scheibenradius stetig ab, bis bei vollständig geöffneter Drosselklappe ein minimaler Radius B wirkt. Entsprechend der Ausgestaltung der Kurvenscheibe 11 bedingt demnach eine bestimmte Seilbewegung bei kleinen Drosselklappenöffnungswinken eine geringe Drosselklappenbewegung, wodurch sich eine gute Dosierbarkeit im unteren Lastbereich ergibt, im oberen Lastbereich, in dem das Verhalten weniger sensibel ist, bedingt dieselbe Seilbewegung eine größere

Drosselklappenbewegung.

Die Rückstellkraft zum Schließen der Drosselklappe wird durch die erste Feder 12 und die zweite Feder 13 erzeugt, deren Kräfte sich entsprechend ihrer Parallelschaltung addieren. Die erste Feder 12 ist im Ausführungsbeispiel eine Drehfeder aus üblichem, Federstahl, bei der die Enden des zylindrisch gewickelten Federdrahtes am Umfang des Durchmessers als Schenkel abgebogen sind, so dass die Feder durch ein Verdrehen um die Federachse belastbar ist. Alternativ kann eine beispielsweise aus kaltgewalztem Stahlband nach Art einer archimedischen Spirale mit gleichem Windungsabstand hergestellte Spiralfeder verwendet werden, wobei der Windungssinn schließend ist und die Feder innen und außen eingespannt ist. Die zweite Feder 13 ist eine Zug- oder Druckfeder, deren Angriffspunkt 17 an der Seilscheibe 11 so gewählt ist, dass bei vollständig geschlossener Drosselklappe eine maximale und bei vollständig geöffneter Drosselklappe - wenn sich Punkt 17 auf der Achse D befindet - keine Rückstellkraft erzeugt wird.

Unbenommen des dargestellten Ausführungsbeispiels sind weitere Realisierungen einer progressiven Kinematik zwischen Betätigungseinrichtung und Drosselklappe im Rahmen der vorliegenden Erfindung möglich ebenso wie weitere Anordnungen und Abstimmungen der Federn 12 und 13 im Zusammenwirken mit anders gestalteten Kurvenscheiben 11. Dem kommt besondere Bedeutung zu, da durch Gestaltung der Kurvenscheibe 11 und der additiv gebildeten Rückstellkraft ein. nahezu beliebiger Betätigungskraftverlauf über den Drosselklappenöffnungswinkel möglich ist. Gegebenenfalls ist es in diesem Zusammenhang zweckmäßig, Federn mit progressiven, linearen und/oder degressiven Kennlinien zu kombinieren und/oder den Angriffspunkt 17 der Feder 13 so zu verändern, dass im Kraftverlauf der Feder 13 (siehe Figur 2, 24) über den Drosselklappenwinkel ein Nulldurchgang oder eine bestimmte Lage eines Maximums oder Minimums erreicht wird.

Die Betätigung der Drosselklappe kann wie dargestellt mittels eines Seilzuges 14 erfolgen, jedoch ist es ebenso zweckmäßig, ein Gestänge zur Kraftübertragung oder eine beispielsweise elektromotorische oder hydraulische aktuatorische Drosselklappenbetätigung vorzusehen, welche mittels einer Steuerung gesteuert wird.

In Figur 2 sind Betätigungskräfte 21, 22, 23, 24 qualitativ über den Drosselklappenwinkel im Diagramm 20 dargestellt, dabei entspricht 0° einer vollständig geschlossenen und 90° einer vollständig geöffneten Drosselklappe.

Den Verlauf der Betätigungskraft ohne Progression und Kompensation gemäß dem Stand der Technik zeigt 21, dabei entspricht der lineare Kraftanstieg der linearen Federkennlinie. Die erfindungsgemäße Anordnung mit zwei Federn und progressivem Übertragungsglied ist durch die Kurven 22, 23 und 24 wiedergegeben, wobei 23 die durch die erste Feder (Figur 1: 12) und 24 die durch die zweite Feder (Figur 1: 13) erzeugte Rückstellkraft zeigt; die resultierende Kraft ist mit der Kurve 22 gezeigt.

Die minimale Rückstellkraft (21, 22) im Punkt E bei vollständig geschlossener Drosselklappe ergibt sich aus der Notwendigkeit, ein sicheres vollständiges Schließen im Bereich kleiner Drosselklappenöffnungswinkel zu gewährleisten, so dass daraus bei einer Rückstellkrafterzeugung gemäß der Kennlinie 21 eine entsprechend hohe Betätigungskraft bei vollständig geöffneter Drosselklappe ergibt - eine progressive Wandlung zwischen Betätigungselement und Drosselklappe würde diese Kraft zusätzlich noch weiter erhöhen.

Mittels der erfindungsgemäßen Stelleinrichtung mit zwei Federn 12, 13 wird bei geschlossener Drosselklappe die erforderliche Rückstellkraft in Punkt E bereitgestellt, trotz einem durch die Progressivität (Krümmung der Kurve 23) bedingten zusätzlichen Kraftanstieg mit zunehmender Drosselklappenöffnung wird jedoch eine um den Betrag a verminderte Betätigungskraft bei vollständig geöffneter Drosselklappe erreicht, indem der durch die Feder 12 bedingte Kraftanstieg (Kennlinie 23) zumindest teilweise durch die zweite Feder 13 (Kennlinie 24), die eine mit zunehmenden Drosselklappenöffnungswinkel abnehmende Rückstellkraft zur Gesamtrückstellkraft beiträgt, kompensiert wird. Vorliegend wird eine Anordnung der Feder 13 gewählt, welche einen Nulldurchgang F der Kennlinie 24 bei vollständig geöffneter Drosselklappe bedingt.

Als weiterer Vorteil stellt sich die durch die zwei Federn bedingte Redundanz dar, die Kraftaufteilung auf mehrere Federn erlaubt zudem eine besonders flexible Verwendung der Stelleinrichtung.

## Patentansprüche

1. Stelleinrichtung zum Verstellen einer Drosselklappe einer Brennkraftmaschine mit progressiver Kraft-/Wegwandlung zwischen Betätigungseinrichtung und Drosselklappe mit einer ersten Rückstellfeder, **gekennzeichnet durch** eine Kompensation des Betätigungskraftanstieges.

2. Stelleinrichtung nach Anspruch 1, **dadurch gekennzeichnet, dass** zur Erzeugung einer Rückstellkraft eine erste und eine zweite Feder (12, 13) vorgesehen sind.

3. Stelleinrichtung nach Anspruch 2, **dadurch gekennzeichnet, dass** zumindest ein Teil des durch die erste Feder (12) bedingten Betätigungskraftanstieges durch die zweite Feder (13) kompensiert wird.

4. Stelleinrichtung nach Anspruch 2 oder 3, **dadurch gekennzeichnet, dass** die addierten Rückstellkräfte der ersten und der zweiten Feder (12, 13, 22) im Bereich kleiner Drosselklappenöffnungswinkel ausreichen, ein vollständiges Schließen der Drosselklappe zu bewirken.

5. Stelleinrichtung nach einem der vorhergehenden Ansprüche, **dadurch gekennzeichnet, dass** die erste Feder (12) im Bereich maximaler Drosselklappenöffnung eine zur Überwindung der Systemverluste ausreichende Rückstellkraft erzeugt.

6. Stelleinrichtung nach einem der vorhergehenden Ansprüche, **dadurch gekennzeichnet, dass** die Rückstellkraft der zweiten Feder (13, 24) mit zunehmender Drosselklappenöffnung abnimmt.

7. Stelleinrichtung nach einem der vorhergehenden Ansprüche, **dadurch gekennzeichnet, dass** die Rückstellkraft der zweiten Feder (13, 24) ein Maximum im Bereich kleiner Drosselklappenöffnungswinkel aufweist.

8. Stelleinrichtung nach einem der vorhergehenden Ansprüche, **dadurch gekennzeichnet, dass** die Rückstellkraft der zweiten Feder (13, 24) im Bereich maximaler Drosselklappenöffnung zumindest annähernd null ist.

9. Stelleinrichtung nach wenigstens einem der vorhergehenden Ansprüche, **dadurch gekennzeichnet, dass** die erste Feder (12) eine Dreh- oder Spiralfeder und die zweite Feder (13) eine Zug- oder Druckfeder ist.
